# DEMANDE DE BREVET EUROPEEN

(11) **EP 1 656 920 A1**
(43) Date de publication de la demande: **17.05.2006**
(21) Numéro de dépôt: 04292689.9
(22) Date de dépôt: 15.11.2004
(51) Int. Cl.: A61G 7/10

(54) **Lève personne pour le bain et les WC**

(71) Demandeur: Chabrol, Bernard, 94470 Boissy Saint Léger (FR)
(72) Inventeur: Manuel, Bertrand, 94230 Cachan (FR); Chabrol, Bernard, 94470 Boissy St Léger (FR)

(57) **Abrégé**

Dispositif pour lever ou descendre une personne physique.
L'invention concerne un dispositif permettant de lever ou descendre une personne sans risque d'électrocution et sans l'aide d'une tierce personne.

Il est constitué d'un tube (1) avec à sa base un orifice (4) permettant l'alimentation en eau et un orifice (5) permettant l'évacuation de l'eau, un tube levier (2) sur lequel est fixé un tube cache et guide (3) et un bras souteneur (6), sur ce bras souteneur fixé dans le cas du bain un siège, dans le cas des WC un abattant.
Une vanne (7) ouvre l'eau. Une vanne (8) évacue l'eau.
Le boîtier (9) permet d'actionner les vannes. L'excroissance (10) sert de guide et de trop plein et le rail (11) de cheminement.

Lorsque l'utilisateur actionne sur le boîtier le L «levé» il ouvre la vanne qui permet l'entrée de l'eau qui exerce une pression qui lève l'ensemble du bras porteur.
Lorsque l'utilisateur actionne sur le boîtier le levier «baissé» il ouvre la vanne qui évacue l'eau qui libère la pression et permet la descente de l'ensemble du bras porteur.

Le dispositif selon l'invention est particulièrement destiné à lever et descendre une personne pour l'utilisation d'une baignoire ou d'un WC.

## Description

La présente invention concerne un dispositif pour lever ou descendre une personne âgée ou à mobilité réduite.

La levée des personnes se fait traditionnellement par un dispositif à chaîne ou électrique.

Présentant dans le cas électrique un risque d'électrocution et dans le cas à chaîne la présence d'une tierce personne.

Le dispositif suivant l'invention permet de remédier à ces inconvénients, il comporte en effet selon une première caractéristique un vérin à eau qui permet de soulever ou descendre une personne de sa baignoire ou de son WC simplement par une action d'alimentation en eau du vérin qui sous la pression lèvera la personne, ou par action de vidange du vérin descendra la personne

Selon des modes particuliers de réalisation, le vérin sera constitué de 3 tubes.
1 tube servant de réservoir.
1 tube servant de levier sous l'action du remplissage du tube réservoir
1 tube servant de cache et dans le cas du bain servant également de guide du bras souteneur

La base du tube (1) réservoir sera pourvue de 2 orifices (4 et 5) et d'une platine (15).
1 orifice pour l'alimentation en eau, cette alimentation se fera par l'intermédiaire d'une vanne (7) actionnée à distance.
1 orifice pour l'évacuation de l'eau, cette évacuation se fera par l'intermédiaire d'une vanne (8) actionnée à distance.

Dans le cas d'utilisation pour le bain, le tube réservoir aura sur sa face extérieure un cheminement (11) qui dirigera l'excroissance située sur la face interne du tube cache et guide.
1 tube N°2 servant de levier sur lequel sera fixé un bras souteneur (6) qui fera corps avec le tube N°3 cache et guide, à la base de ce tube il y aura un joint d'étanchéité (12)
1 tube N°3 servant de cache et de guide de manière à présenter un ensemble esthétique, de guide dans le cas du bain, il aura sur la face interne une excroissance(10) qui suivra le cheminement (11) du tube N°1.

L'excroissance qui suivra le cheminement aura comme particularité de permettre : Dans le cas du bain de permettre à l'ensemble du tube 1 et 2 d'avoir une rotation de manière à prendre une personne à l'extérieure de la baignoire, de la soulever de faire une rotation et de descendre la personne dans la baignoire. Ainsi que l'opération inverse

Dans le cas de son utilisation pour les WC l'excroissance suivra un cheminement droit

Ainsi quand l'utilisateur sera positionné dans le bras souteneur (6), il lui suffira d'actionner la vanne de remplissage qui permettra à l'eau de pénétrer dans le tube N°1, la pression de l'eau fera monter les tubes 2 et 3 auxquels est fixé le bras souteneur. Dans le cas du bain la personne soulevée sera déplacée dans un mouvement tournant puis descendue dans la baignoire. Puis l'action sera inversée à la fin du bain.

Dans le cas de l'utilisation pour les WC, la personne sera descendue au niveau de la cuvette des WC, puis à la fin de l'utilisation des WC l'action sera inversée, et la personne sera relevée.dans le cas d'utilisation pour le bain, le bras souteneur sera équipé d'un siège figure 1

Dans le cas d'utilisation pour les WC le bras souteneur sera équipée d'un tube formant un ovale ouvert (16) sur lequel est soudée une platine (17) devant recevoir un abattant de WC figure 2

Dans le cas d'utilisation pour les WC le lève personne pourra actionner directement l'ensemble des WC figure 3

Le dispositif selon l'invention est particulièrement destiné à la levé et descente des personnes physiques

Les vannes (7) et (8) sont raccordées au tube (1) et la platine (15) est reliée au tube (1) Les vannes (7) et (8) sont activées par le boîtier (9)

## Revendications

1. Dispositif pour lever ou descendre une personne physique composé d'un tube principal ou tube réservoir (1) dans lequel est introduit un tube levier (2) actionné dans le tube (1) par l'intermédiaire de la vanne (7) qui permettra l'entrée de l'eau sous pression qui exercera la montée de l'ensemble tube (2) et (3) ainsi que du bras (6). La vanne (8) permettra l'évacuation de l'eau sous pression dans le tube (1) permettant la descente des tubes (2) et (3) ainsi que du bras porteur (6)
1) Dispositif **caractérisé en ce que** le cheminement (11) constitue une partie du tube (1) et permettra le mouvement d'entrée et de sortie
2) Dispositif selon la revendication (1) **caractérisé en ce que** la saillie (10) fait partie du tube (3) et suivra le mouvement crée par le cheminement (11) de manière à bien suivre le parcours déterminé
3) Dispositif selon la revendication 1 ou la revendication 2 **caractérisé en ce que** la saillie (10) fait également office de trop plein
4) Dispositif selon l'une quelconque des revendications précédentes **caractérisé en ce que** tube ovale (16) permet la fixation d'une platine (17)
5) Dispositif selon l'une quelconque des revendications précédentes **caractérisé en ce que** la platine (17) permet la fixation d'un abattant de WC

## Revendications modifiées

### Revendications modifiées conformément à la règle 86(2) CBE.

**1.** Dispositif permettant aux personnes à mobilité réduite de rentrer et de sortir d'une baignoire en toute autonomie, **caractérisé par** le fait d'un tube principal ou tube réservoir (1) dans lequel est introduit un tube levier (2) actionné dans le tube (1) par l'intermédiaire de la vanne (7) qui permettra l'entrée de l'eau sous pression qui exercera la montée de l'ensemble tube (2) et (3) ainsi que du bras (6). La vanne (8) permettra l'évacuation de l'eau sous pression dans le tube (1) permettant la descente des tubes (2) et (3) ainsi que du bras porteur (6)

**1.** Dispositif **caractérisé** selon la revendication 1 en ce que le cheminement (11) constitue une partie du tube (1) et permettra le mouvement d'entrée et de sortie

**2.** Dispositif selon la revendication 1 ou la revendication 2 **caractérisé en ce que** la saillie (10) fait partie du tube (3) et suivra le mouvement crée par le cheminement (11) de manière à bien suivre le parcours déterminé

**3.** Dispositif selon l'une quelconque des revendications précédentes **caractérisé en ce que** la saillie (10) fait également office de trop plein

**4.** Dispositif selon l'une quelconque des revendications précédentes **caractérisé en ce que** tube ovale ou fer a cheval (16) permet la fixation d'une platine (17)

**5.** Dispositif selon l'une quelconque des revendications précédentes **caractérisé en ce que** la platine (17) permet la fixation d'un abattant de WC

**6.** Dispositif selon l'une quelconque des revendications précédentes **caractérisé en ce qu'**une platine (18) semi rigide soudée à une extrémité au cheminement (11), permet le guidage vertical lors de la monté et le guidage vers le bas lors de la descente

**7.** Dispositif selon l'une quelconque des revendications précédentes **caractérisé en ce qu'**une platine (19) semi rigide soudée à une extrémité au cheminement (11), permet le guidage vers le bas lors de la descente et le guidage dans le cheminement de rotation lors de la remonté

**8.** Dispositif selon l'une quelconque des revendications précédentes **caractérisé en ce que** le décrochement (20) sur le cheminement (11), permet à la platine (18) de ce positionner correctement affin de ne pas gêner le roulement fixer à la saillie (10) lors de sa monté
